# EUROPÄISCHE PATENTSCHRIFT

(11) **EP 3 289 227 B1**
(45) Veröffentlichungstag und Bekanntmachung des Hinweises auf die Patenterteilung: **29.09.2021**
(21) Anmeldenummer: 16716005.0
(22) Anmeldetag: 13.04.2016
(51) Int. Cl.: F15B 1/24

(54) **HYDROSPEICHER**
HYDRAULIC ACCUMULATOR
ACCUMULATEUR HYDRAULIQUE

(30) Priorität: 28.04.2015 DE 102015005395
(43) Veröffentlichungstag der Anmeldung: 07.03.2018
(73) Patentinhaber: Hydac Technology GmbH, 66280 Sulzbach (DE)
(72) Erfinder: KLOFT, Peter, 56235 Ransbach-Baumbach (DE); BALTES, Herbert, 66679 Losheim (DE); WEIS, Michael, 67737 Olsbrücken (DE)
(74) Vertreter: Bartels und Partner, Patentanwälte
(86) Internationale Anmeldenummer: PCT/EP2016/000603
(87) Internationale Veröffentlichungsnummer: WO 2016/173697

(56) Entgegenhaltungen:
- DE-A1- 3 728 555
- DE-A1-102005 015 262
- FR-A- 1 299 239
- GB-A- 2 486 051
- US-A- 2 417 873
- US-A- 2 829 672
- US-A1- 2012 273 076

## Beschreibung

Die Erfindung betrifft einen Hydrospeicher in der Form eines Kolbenspeichers, mit den Merkmalen im Oberbegriff von Anspruch 1.

Hydrospeicher sind im Stand der Technik zum Beispiel durch die DE 103 10 427 A1 bekannt, bei der das Kolbenteil insbesondere einen Raum mit einem Arbeitsgas, wie Stickstoff, von einem Raum mit einer Arbeitsflüssigkeit, wie Hydrauliköl, trennt, sind in einer Vielfalt von Baugrößen und Ausführungsformen bekannt und auf dem Markt erhältlich. Sie kommen weit verbreitet zum Einsatz bei Hydrauliksystemen verschiedenster Art, beispielsweise für die Speicherung hydraulischer Energie, zum Dämpfen oder Glätten von Druckschwankungen oder dergleichen. Vielfach werden Speichereinrichtungen in Form von Kolbenspeichern auch bei Hydraulikanlagen in Arbeitsgerätschaften benutzt, die hydraulische Antriebseinheiten aufweisen, beispielsweise bei mobilen Arbeitsmaschinen, wie Bagger, Stapler, Lader oder mobile Krane.

Die DE 37 28 555 A1 beschreibt einen Hydrospeicher, insbesondere Kolbenspeicher, bei dem ein Kolbenteil zwei Medienräume innerhalb eines Speichergehäuses voneinander separiert, wobei das Kolbenteil in einem Hohl- oder Laufrohr innerhalb des Speichergehäuses in jeder seiner möglichen Verfahrstellung geführt ist, und wobei das Laufrohr mit seinem oben liegenden Ende am Deckelteil festgelegt ist.

Die FR 1 299 239, die GB 2 486 051 A und die DE 10 2005 015 262 A1 zeigen Druckspeicher mit tiefgezogenen Kolben auf.

In der US 2 829 672 ist ein Laufrohr an einem Stutzen eines Deckels festgelegt und gegenüber diesem durch eine O-Ring-Dichtung abgedichtet.

Weitere Hydrospeicher gehen aus der US 2012/0237076 A1 und der US 2 41 7 873 hervor.

In Anbetracht dessen, dass aufgrund der vielfältigen Einsatzmöglichkeiten Hydrospeicher in hohen Stückzahlen herzustellen sind, stellt die Höhe der anfallenden Fertigungskosten einen wirtschaftlich äußerst bedeutsamen Faktor dar. Im Hinblick hierauf liegt der Erfindung die Aufgabe zugrunde, einen Hydrospeicher der eingangs genannten Gattung zur Verfügung zu stellen, der besonders rationell und kostengünstig herstellbar ist und sich darüber hinaus durch ein besonders günstiges Betriebsverhalten auszeichnet.

Erfindungsgemäß ist diese Aufgabe durch einen Hydrospeicher gelöst, der die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass das Kolbenteil als Tiefziehteil ausgebildet ist und dass zur Festlegung des Laufrohrs der Endrand des Deckelteils innenseitig einen Sitz für das Laufrohr mit einer Toleranzhülse und eine O-Ring-Dichtung aufweist. Mit geringem Aufwand an Materialkosten lässt sich dadurch das Kolbenteil rationell und mit geringem Kostenaufwand fertigen. Die Gestaltung als Tiefziehteil führt zudem zu einem vergleichsweise geringen Kolbengewicht und dadurch wegen der geringen Massenträgheit zu einem günstigen Betriebsverhalten.

In besonders vorteilhafter Weise kann das Kolbenteil in ein Führungsteil und ein domartiges Trogteil unterteilt sein, das der Vergrößerung des Gasarbeitsraumes auf der Gasseite des Speichers dient, wobei eine druckausgeglichene Trennfläche zwischen den beiden Medienräumen im Betrieb des Speichers durch das Trogteil ausgebildet ist. Bei dieser Bauform steht in vorteilhafter Weise ein besonders großer Anteil des Gesamtvolumens des Speichergehäuses als Gasvolumen zur Verfügung.

Das Kolbenteil kann außenumfangsseitig mit durchgehend umlaufenden, nutartigen Vertiefungen für die Aufnahme von Dicht- und Führungsbändern versehen sein. Bei einem als Tiefziehteil hergestellten Kolbenteil können die jeweiligen nutartigen Vertiefungen auf besonders vorteilhafte und rationelle Weise durch ein Rollierverfahren erhalten sein, das in besonders rationeller Weise als zusätzlicher Umformschritt in Verbindung mit dem Tiefziehen durchgeführt werden kann.

Mit besonderem Vorteil kann die Anordnung hierbei so getroffen sein, dass eine der nutartigen Vertiefungen für die Aufnahme des Führungsbandes an einem freien Endbereich des Kolbenteils innerhalb des Führungsteils angeordnet ist, wobei eine weitere zweite nutartige Vertiefung der Aufnahme des Dichtbandes dient und im Bereich des Übergangs zwischen dem Führungs- und dem Trogteil entweder am Führungs- oder am Trogteil angeordnet ist. Durch den axialen Abstand zwischen Führungs- und Dichtband ist dadurch eine besonders günstige, kippsichere Führung des Kolbenteils gewährleistet.

Bei der Herstellung als Tiefziehteil ist in vorteilhafter Weise die Wandstärke des als Hohlkolben konzipierten Kolbenteils über dessen axiale Erstreckung im Wesentlichen gleich.

Für eine besonders sichere Führung des Kolbenteils ist die Länge des zylindrischen Führungsteils vorzugsweise gleich oder größer als die Hälfte des Durchmessers dieses Führungsteils.

Als Tiefziehteil kann das Kolbenteil aus einem Feinkornblech, insbesondere aus einem Edelstahlmaterial oder einer AlMg-Legierung, oder aus einem anderen für ein Tiefziehverfahren geeigneten metallischen Werkstoff gebildet sein. Das Kolbenteil ist in einem Hohlrohr innerhalb des Speichergehäuses in jeder seiner möglichen Verfahrstellungen geführt. Bei einer derartigen Bauweise, wie sie bei einem als nachveröffentlichter Stand der Technik in der Patentanmeldung DE 10 2014 000 380 aufgezeigten Hydrospeicher an sich bekannt ist, lässt sich das Speichergehäuse rationell und mit geringem Kostenaufwand fertigen, weil keine aufwendige Innenbearbeitung für eine direkte Führung des Kolbenteils an der Gehäuseinnenwand erforderlich ist. Ein zusätzlicher Vorteil besteht darin, dass eine baugleiche Einheit, bestehend aus Hohlrohr und zugehörigem Kolbenteil, für verschiedene Speichergehäusegrößen einsetzbar ist, wodurch für die Fertigung unterschiedlich dimensionierter Hydrospeicher eine Modulbauweise verwirklichbar ist, was eine besonders rationelle Fertigung mit geringem Kostenaufwand ermöglicht. Ein weiterer Vorteil besteht darin, dass das Speichergehäuse nicht aus einem metallischen, gute Gleiteigenschaften für das Kolbenteil bietenden Werkstoff gefertigt sein muss, sondern dass auch Composite-Materialien, etwa in Form kohlefaserverstärkter Kunststoffmaterialien, in Frage kommen, was die Herstellung besonders leichtgewichtiger Hydrospeicher auf kostengünstige Weise ermöglicht.

Nachstehend ist die Erfindung anhand von in der Zeichnung dargestellten Ausführungsbeispielen im Einzelnen erläutert. Es zeigen:
- Fig. 1 und 2: Längsschnitte eines Blech-Tiefziehteils, wobei in Fig. 1 die durch Ziehen gebildete Vorform und in Fig. 2 die nach durchgeführtem Rollieren gebildete Fertigform des Kolbenteils des erfindungsgemäßen Hydrospeichers gezeigt ist;
- Fig. 3: einen gegenüber einer praktischen Ausführungsform um den Faktor 3 verkleinert und verkürzt gezeichneten Längsschnitt eines nicht erfindungsgemäßen Hydrospeichers; und
- Fig. 4 und 5: der Fig. 3 entsprechende Längsschnitte eines ersten bzw. zweiten Ausführungsbeispiels der Erfindung.

Das in Fig. 3 nicht erfindungsgemäß dargestellte Hydrospeicher in Form eines Kolbenspeichers weist ein Speichergehäuse 1 mit einem kreiszylindrischen Gehäuse-Hauptteil 3, einem Gehäuse-Deckelteil 5 und einem Bodenteil 7 auf. Der Gehäuse-Hauptteil 3 und das Bodenteil 7 bilden einen Topf, der bis auf einen zur Speicherlängsachse 9 koaxial gelegenen Gas-Füllanschluss 11 geschlossen ist. Gehäuse-Hauptteil 3 und Bodenteil 7 sind einstückig, beispielsweise in Form eines Tiefziehteils aus metallischem Werkstoff ausgebildet, wobei das Bodenteil 7 eine außenseitig konvexe Wölbung besitzt. Bei dem für einen Auslegungsdruck von15 bar und ein Gasvolumen von 20 Litern konzipiertem Ausführungsbeispiel von Fig. 1 ist als für ein Tiefziehen geeigneter Werkstoff für Gehäuse-Hauptteil 3 und Bodenteil 7 eine AlMg-Legierung vorgesehen, bei einer Wandstärke des Hauptteils 3 von 3,3 mm.

Das Speichergehäuse kann aber auch anders aufgebaut sein, beispielsweise in Form eines sogenannten Liners, der zumindest teilweise aus Kunststofflaminatwerkstoffen gewickelt ist.

Das Gehäuse-Deckelteil 5 hat die Form einer Schale mit konkav geformter Innenseite 13 und ist, als Verschlussteil des Gehäuses 1, mittels einer Umbördelung 15 mit dessen Öffnungsrand verbunden, wobei ein O-Ring 17 in einer am Rand des Deckelteils 5 gebildeten Ringnut 19 die Abdichtung bildet. Konzentrisch zur Längsachse 9 ist am Deckelteil 5 ein Fluidanschluss 21 für eine betreffende Arbeitsflüssigkeit, wie Hydrauliköl, vorgesehen. Anschlussarmaturen am Fluidanschluss 21 wie auch am Füllanschluss 11 sind dem Stand der Technik entsprechend ausgebildet.

Als Trennelement zur Separierung der Medienräume, nämlich des Gasarbeitsraums 23 vom Fluid-Arbeitsraum 25, ist im Gehäuse-Hauptteil 3 ein Kolbenteil 27 axial frei bewegbar geführt. Dieses Kolbenteil 27 ist durch ein einstückiges Tiefziehteil gebildet, wobei ein für das Tiefziehverfahren geeignetes Feinkornblech vorgesehen ist, beispielsweise eine AlMg-Legierung oder ein Edelstahlmaterial. Die Fig. 1 zeigt die nach dem Tiefziehen gebildete Vorform 26, aus der das fertige, in Fig. 2 gezeigte Kolbenteil 27 durch Rollieren gebildet ist. Wie Fig. 2 und 3 zeigen, hat das Kolbenteil 27 eine schalen- oder topfartige Gestalt mit einem sich axial entlang der Innenseite des Gehäuses-Hauptteils 3 erstreckenden Führungsteil 29, an dessen dem Deckelteil 5 zugewandten Ende ein Trogteil 31 anschließt, das domartig gewölbt ist. Dabei ist die Wölbung des Trogteils 31 an die konkave Wölbung der Innenseite 13 des Deckelteils 5 angepasst, so dass das Kolbenteil 27 bei seiner oberen Endstellung, d.h. bei fehlendem Fluiddruck im Fluid-Arbeitsraum 25, vollflächig an der Innenseite 13 anliegt. Somit ist das Speichergehäuse 1 bei dieser Endposition frei von einem Restvolumen verbleibenden Fluids.

Bei der freien Bewegbarkeit des Kolbenteils 27 im Speichergehäuse 1 ist die durch das Trogteil 31 gebildete Trennfläche 33 zwischen Gas-Arbeitsraum 23 und Fluid-Arbeitsraum 25 druckausgeglichen. Das Trogteil 31, ebenso wie das Führungsteil 29, können daher mit geringerer Stärke ausgebildet sein, so dass das Kolbenteil 27 ein Tiefziehteil mit geringem Baugewicht darstellt und die entsprechend geringe Massenträgheit zu einem günstigen Betriebsverhalten, beispielsweise bei einem Einsatz als Pulsationsdämpfer, führt.

Zur Bildung einer Kolbenführung und Kolbenabdichtung ist das Kolbenteil 27 außenumfangsseitig mit durchgehend umlaufenden vertieften Nuten 35 und 37 versehen. Diese Nuten 35, 37 sind jeweils durch Rollieren der Vorform ausgebildet. Die in der Figur obenliegende Nut 35 befindet sich am Übergang zwischen dem Führungsteil 29 und dem Trogteil 31 und bildet den Sitz für einen Dichtring 39. Die andere, am unteren Ende des Führungsteils 29 vorgesehene Nut 37 nimmt ein weiteres Dichtelement in Form eines Führungsbandes 41 auf.

Bei dem Ausführungsbeispiel von Fig. 3 beträgt die axiale Länge des zylindrischen Führungsteils 29 zumindest die Hälfte des Durchmessers des Führungsteils 29. Durch den so gebildeten axialen Abstand zwischen Führungsband 41 und Dichtring 39 ist das Kolbenteil 27 kippsicher optimal geführt. Die Wandstärke des Kolbenteils 27 ist im Wesentlichen durchgehend gleichbleibend.

Der Hydrospeicher des ersten erfindungsgemäßen Ausführungsbeispiels von Fig. 4 ist für ein höheres Druckniveau vorgesehen, beispielsweise für einen Auslegungsdruck von 350 bar. Dementsprechend ist das Speichergehäuse 1 mit Hauptteil 3 und Deckelteil 5 aus einem geeigneten Edelstahl ausgebildet. Ein weiterer Unterschied gegenüber dem Ausführungsbeispiel von Fig. 3 besteht darin, dass das Kolbenteil 27, das wie bei Fig. 3 aus einem einstückigen Tiefziehteil gebildet ist, nicht unmittelbar an der Gehäuseinnenseite geführt ist. Als Führungseinrichtung ist ein Laufrohr 47 vorgesehen, das sich im Gehäuse-Hauptteil 3 zur Achse 9 konzentrisch erstreckt. Das Laufrohr 47 ist in geringer Wandstärke, von beispielsweise 2 mm, aus einem metallischen Werkstoff, wie einer AlMg-Legierung, gebildet und mit dem in der Figur obenliegenden Ende am Deckelteil 5 festgelegt. Hierfür bildet der Endrand des Deckelteils 5 innenseitig einen Sitz für das Laufrohr 47 mit einer Toleranzhülse 49 und einer O-Ring-Dichtung 51. Das dadurch in einem Abstand von der Innenseite des Hauptteils 3 gehaltene Laufrohr 47 ist an seinem unteren Ende mittels eines vorzugsweise aus Kunststoff gebildeten Halteringes 53 mit Durchlässen (nicht dargestellt) am Gehäuse-Hauptteil 3 abgestützt, ohne dass eine Abdichtung gebildet wäre. Der Zwischenraum 55 zwischen Laufrohr 47 und Gehäuse-Hauptteil 3 ist also Teil des Gas-Arbeitsraums 23.

Da die Funktion der Führung des Kolbenteils 27 vom Laufrohr 47 übernommen ist, ist keine Oberflächenbearbeitung der Innenseite des Gehäuse-Hauptteils 3 zur Bildung einer Gleitfläche erforderlich, so dass das Speichergehäuse 1 besonders kostengünstig herstellbar ist. Ein weiterer besonderer Vorteil besteht darin, dass die Baueinheit aus Laufrohr 47 und Kolbenteil 27 vorgefertigt als Modul oder Baustein für unterschiedliche Speicherbauweisen und -größen eingesetzt werden kann. Gegebenenfalls können, bei gleichem Rohrdurchmesser und baugleichem Kolbenteil 27, unterschiedliche Rohrlängen für unterschiedliche Längen des Speichergehäuses 1 vorgesehen sein.

Das Ausführungsbeispiel von Fig. 5 betrifft ebenfalls einen Kolbenspeicher für ein höheres Druckniveau, beispielsweise einen Auslegungsdruck von 350 bar. Der einzige Unterschied gegenüber dem Ausführungsbeispiel von Fig. 4 besteht jedoch darin, dass, trotz des hohen Druckniveaus, das Gehäuse-Hauptteil 3 dünnwandig ausgeführt ist. Beim vorliegenden Beispiel ist das Hauptteil 3 ein Tiefziehteil mit einer Wandstärke im kreiszylinderförmigen Längenabschnitt von 5 mm, wobei lediglich das Bodenteil 7 sowie der die Verbindung mit dem Deckelteil 5 bildende Endabschnitt 57 eine größere Wandstärke besitzen. Um die für das vorgesehene Druckniveau erforderliche Druckfestigkeit des Speichergehäuses 1 sicherzustellen, ist das Hauptteil 3 von einem zylindrischen Mantel 59 umgeben. Dieser ist aus einem hochfesten Composite-Material gebildet, beispielsweise aus einem kohlefaserverstärkten Kunststoffmaterial. Dadurch ist ein Kolbenspeicher in sogenannter Liner-Bauweise realisierbar, der trotz hoher Druckfestigkeit ein besonders geringes Baugewicht und dank des als leichtgewichtiges Tiefziehteil gebildeten Kolbenteils 27 ein gutes Betriebsverhalten besitzt und darüber hinaus besonders rationell und kostengünstig herstellbar ist.

## Patentansprüche

1. Hydrospeicher, in der Form eines Kolbenspeichers, bei dem ein Kolbenteil (27) zwei Medienräume (23, 25) innerhalb eines Speichergehäuses (1) voneinander separiert, wobei das Kolbenteil (27) in einem Hohl- oder Laufrohr (47) innerhalb des Speichergehäuses (1) in jeder seiner möglichen Verfahrstellung geführt ist, und wobei das Laufrohr (47) mit seinem oben liegenden Ende an einem Deckelteil (5) des Speichergehäuses (1) festgelegt ist, **dadurch gekennzeichnet, dass** das Kolbenteil (27) als Tiefziehteil ausgebildet ist, und dass zur Festlegung des Laufrohrs (47) der Endrand des Deckelteils (5) innenseitig einen Sitz für das Laufrohr (47) mit einer Toleranzhülse (49) und eine O-Ring-Dichtung (51) aufweist.

2. Hydrospeicher nach Anspruch 1, **dadurch gekennzeichnet, dass** ein Medienraum (23, 25) ein Gasarbeitsraum (23) ist und der andere Medienraum (25) ein Fluidarbeitsraum (25) ist und dass das Kolbenteil (27) sich in ein Führungsteil (29) und ein domartiges Trogteil (31) unterteilt, das der Vergrößerung des Gasarbeitsraumes (23) auf der Gasseite des Speichers dient, und dass eine druckausgeglichene Trennfläche (33) zwischen den beiden Medienräumen (23, 25) im Betrieb des Speichers durch das Trogteil (31) ausgebildet ist.

3. Hydrospeicher nach Anspruch 2, **dadurch gekennzeichnet, dass** das Trogteil (31) des Kolbenteils (27) eine domartige Wölbung aufweist, die an eine konkave Wölbung der Innenseite (13) des Deckelteils (5) des Speichergehäuses (1) derart angepasst ist, dass das Kolbenteil (27) in seiner einen Endstellung bei fehlendem Fluiddruck im Fluid-Arbeitsraum (25) des Speichergehäuses (1) mit seinem Trogteil vollflächig an der Innenseite (13) des Deckelteils (5) anliegt.

4. Hydrospeicher nach einem der vorstehenden Ansprüche, **dadurch gekennzeichnet, dass** das Speichergehäuse (1) neben dem Deckelteil (5) ein Gehäuse-Hauptteil (3) aufweist und dass in einem Abstand von der Innenseite dieses Hauptteils (3) das Laufrohr (47) für das Kolbenteil (27) gehalten ist.

5. Hydrospeicher nach Anspruch 4, **dadurch gekennzeichnet, dass** das Laufrohr (47) an seinem unteren Ende mittels eines vorzugsweise aus Kunststoff gebildeten Halteringes (53) mit Durchlässen am Gehäuse-Hauptteil (3) abgestützt ist.

6. Hydrospeicher nach einem der vorstehenden Ansprüche, **dadurch gekennzeichnet, dass** das Kolbenteil (27) außenumfangsseitig mit durchgehend umlaufenden, nutartigen Vertiefungen (35, 37) versehen ist für die Aufnahme von Dicht- (39) und Führungsbändern (41).

7. Hydrospeicher nach Anspruch 6, **dadurch gekennzeichnet, dass** die jeweilige nutartige Vertiefung (35, 37) durch ein Rollierverfahren erhalten ist.

8. Hydrospeicher nach einem der Ansprüche 6 oder 7 und einem der Ansprüche 2 oder 3, **dadurch gekennzeichnet, dass** eine der nutartigen Vertiefungen (37) für die Aufnahme des Führungsbandes (41) an einem freien Endbereich des Kolbenteils (27) innerhalb des Führungsteils (29) angeordnet ist und eine weitere zweite nutartige Vertiefung (35) der Aufnahme des Dichtbandes (39) dient und im Bereich des Überganges zwischen dem Führungs- (29) und dem Trogteil (31) entweder am Führungs- (29) oder am Trogteil (31) angeordnet ist.

9. Hydrospeicher nach einem der vorstehenden Ansprüche, **dadurch gekennzeichnet, dass** die Wandstärke des als Hohlkolben konzipierten Kolbenteils (27) über dessen axiale Erstreckung im Wesentlichen gleich ist.

10. Hydrospeicher nach Anspruch 2 oder nach einem der Ansprüche 3 bis 9, wenn diese von dem Anspruch 2 abhängig sind, **dadurch gekennzeichnet, dass** die axiale Länge des zylindrischen Führungsteils (29) gleich oder größer ist als die Hälfte des Durchmessers dieses Führungsteils (29).

11. Hydrospeicher nach einem der vorstehenden Ansprüche, **dadurch gekennzeichnet, dass** das als Tiefziehteil konzipierte Kolbenteil (27) aus einem Feinkornblech, insbesondere aus einem Edelstahlmaterial oder einer AlMg-Legierung, gebildet ist.

## Claims

1. Hydraulic accumulator, in the form of a piston accumulator, in which a piston part (27) separates two media chambers (23, 25) inside an accumulator housing (1) from one another, the piston part (27) being guided in a hollow tube or track (47) inside the accumulator housing (1) in each of its possible movement positions, and the track (47) being fixed with its upper end on a lid part (5) of the accumulator housing (1), **characterised in that** the piston part (27) is designed as a deep-drawn part, and **in that**, to fix the track (47), the inside of the end edge of the lid part (5) comprises a seat for the track (47) with a tolerance sleeve (49) and an O-ring seal (51).

2. Hydraulic accumulator according to claim 1, **characterised in that** one media chamber (23, 25) is a gas working chamber (23) and the other media chamber (25) is a fluid working chamber (25), and **in that** the piston part (27) is sub-divided into a guide part (29) and a dome-shaped trough part (31), which serves to expand the gas working chamber (23) on the gas side of the accumulator, and **in that** a pressure-compensated separating surface (33) between the two media chambers (23, 25) is formed by the trough part (31) when the accumulator is operating.

3. Hydraulic accumulator according to claim 2, **characterised in that** the trough part (31) of the piston part (27) comprises a dome-shaped curvature, which is adapted to a concave curvature of the inside (13) of the lid part (5) of the accumulator housing (1) in such a way that, in the one end position of the piston part (27) in which there is no fluid pressure in the fluid working chamber (25) of the accumulator housing (1), the trough part of the piston part (27) is in full surface contact with the inside (13) of the lid part (5).

4. Hydraulic accumulator according to any one of the preceding claims, **characterised in that** the accumulator housing (1) comprises a main housing part (3) next to the lid part (5) and **in that** the track (47) for the piston part (27) is held at a distance from the inside of this main part (3).

5. Hydraulic accumulator according to claim 4, **characterised in that** the track (47) is supported at its lower end on the housing main part (3) by means of a retaining ring (53), which is preferably made from plastics material, with passages.

6. Hydraulic accumulator according to any one of the preceding claims, **characterised in that** the piston part (27) is furnished on its outer circumference with continuous circumferential groove-like depressions (35, 37) to receive sealing (39) and guide tapes (41).

7. Hydraulic accumulator according to claim 6, **characterised in that** the respective groove-like depression (35, 37) is achieved by a rolling process.

8. Hydraulic accumulator according to either claim 6 or claim 7 and either claim 2 or claim 3, **characterised in that** one of the groove-like depressions (37) for receiving the guide tape (41) is arranged on a free end region of the piston part (27) inside the guide part (29) and a further second groove-like depression (35) is used to receive the sealing tape (39) and is arranged in the region of the transition between the guide part (29) and the trough part (31) either on the guide part (29) or on the trough part (31).

9. Hydraulic accumulator according to any one of the preceding claims, **characterised in that** the wall thickness of the piston part (27), which is designed as a hollow piston, is substantially the same over its axial extension.

10. Hydraulic accumulator according to claim 2 or according to any one of claims 3 to 9, if these are dependent on claim 2 , **characterised in that** the axial length of the cylindrical guide part (29) is greater than or equal to half the diameter of said guide part (29).

11. Hydraulic accumulator according to any one of the preceding claims, **characterised in that** the piston part (27), which is designed as a deep-drawn part, is made from a fine-grained metal sheet, in particular from a stainless steel material or an AIMg alloy.

## Revendications

1. Accumulateur hydraulique, sous la forme d'un accumulateur à piston, dans lequel une partie (27) formant piston sépare l'un de l'autre deux espaces (23, 25) pour un milieu dans une enveloppe (1) d'accumulateur, la partie (27) de piston étant guidée dans chaque position de déplacement possible à l'intérieur de l'enveloppe (1) de l'accumulateur dans un tube (47) creux ou de passage, et dans lequel le tube (47) de passage est fixé, par son extrémité se trouvant en haut, à une partie (5) formant couvercle de l'enveloppe (1) de l'accumulateur, **caractérisé en ce que** la partie (27) formant piston est constituée sous la forme d'une partie à emboutissage profond et **en ce que**, pour la fixation du tube (47) de passage, le bord de l'extrémité de la partie (5) formant couvercle a, du côté intérieur, un siège pour le tube (47) de passage avec une douille (49) de tolérance et un joint (51) d'étanchéité torique.

2. Accumulateur hydraulique suivant la revendication 1, **caractérisé en ce qu'**un espace (23, 25) pour un milieu est un espace (23) pour un gaz et l'autre espace (25) pour un milieu est un espace (25) de travail pour un fluide et **en ce que** la partie (27) formant piston se subdivise en une partie (29) de guidage et en une partie (31) d'auge de type en dôme, qui sert à agrandir l'espace (23) de travail pour un gaz du côté du gaz de l'accumulateur, et **en ce qu'**une surface (33) de séparation, compensée en pression entre les deux espaces (23, 25) pour des milieux, est constituée par la partie (31) en auge lorsque l'accumulateur est en fonctionnement.

3. Accumulateur hydraulique suivant la revendication 2, **caractérisé en ce que** la partie (31) en auge de la partie (27) du piston a une voussure de type en dôme, qui est adaptée à une voussure concave de la face (13) intérieure de la partie (5) formant couvercle de l'enveloppe (1) de l'accumulateur, de manière à ce que la partie (27) de piston s'applique dans l'une de ses positions d'extrémité, lorsqu'une pression de fluide est manquante dans l'espace (25) de travail pour un fluide de l'enveloppe (1) d'accumulateur, par sa partie en auge, à pleine surface sur la face (13) intérieure de la partie (5) formant couvercle.

4. Accumulateur hydraulique suivant l'une des revendications précédentes, **caractérisé en ce que** l'enveloppe (1) de l'accumulateur a, outre la partie (5) formant couvercle, une partie (3) principale d'enveloppe et **en ce que** le tube (47) de passage de la partie (27) formant piston est maintenu à distance de la face intérieure de cette partie (3) principale.

5. Accumulateur hydraulique suivant la revendication 4, **caractérisé en ce que** le tube (47) de passage est, à son extrémité inférieure, appuyé sur la partie (3) principale de l'enveloppe, au moyen d'une bague (53) de maintien, de préférence en matière plastique et ayant des traversées.

6. Accumulateur hydraulique suivant l'une des revendications précédentes, **caractérisé en ce que** la partie (27) formant piston est pourvue, du côté du pourtour extérieur, de cavités (35, 37) de type en rainure, faisant le tour continuellement, pour la réception de bandes (39) d'étanchéité et de bandes (41) de guidage.

7. Accumulateur hydraulique suivant la revendication 6, **caractérisé en ce que** la cavité (35, 37) de type en rainure est obtenue par un procédé de moletage.

8. Accumulateur hydraulique suivant l'une des revendications 6 ou 7 et l'une des revendications 2 ou 3, **caractérisé en ce que** l'une des cavités (37) de type en rainure est disposée à l'intérieur de la partie (29) de guidage pour la réception de la bande (41) de guidage à une partie d'extrémité libre de la partie (27) formant piston, et une autre deuxième cavité (35) de type en rainure sert à la réception de la bande (39) d'étanchéité et est disposée dans la région de la transition entre la partie (29) de guidage et la partie (31) d'auge, soit sur la partie (29) de guidage, soit sur la partie (31) d'auge.

9. Accumulateur hydraulique suivant l'une des revendications précédentes, **caractérisé en ce que** l'épaisseur de paroi de la partie (27) formant piston, conçue sous la forme d'un piston creux, est sensiblement la même sur son étendue axiale.

10. Accumulateur hydraulique suivant la revendication 2 ou suivant l'une des revendications 3 à 9 lorsque celles-ci dépendent de la revendication 2, **caractérisé en ce que** la longueur axiale de la partie (29) de guidage cylindrique est supérieure ou égale à la moitié du diamètre de cette partie (29) de guidage.

11. Accumulateur hydraulique suivant l'une des revendications précédentes, **caractérisé en ce que** la partie (27) de piston, conçue sous la forme d'une pièce à emboutissage profond, est formée d'une tôle à grain fin, notamment en un matériau d'acier fin ou en un alliage d'AlMg.
